# FASCICULE DE BREVET EUROPEEN

(11) **EP 1 108 821 B1**
(45) Date de publication et mention de la délivrance du brevet: **22.02.2006**
(21) Numéro de dépôt: 00403311.4
(22) Date de dépôt: 27.11.2000
(51) Int. Cl.: E03D 1/26

(54) **Ensemble sanitaire comportant un réservoir de chasse d'eau et une cuvette de toilettes**
Sanitäranordnung, bestehend aus einem Spülkasten und einer Toilettenschüssel
Sanitary assembly comprising a cistern and a toilet bowl

(30) Priorité: 14.12.1999 FR 9915770
(43) Date de publication de la demande: 20.06.2001
(73) Titulaire: Produits Céramiques de Touraine, 41130 Selles-sur-Cher (FR)
(72) Inventeur: Genetay, Michel Marie Claude, 41130 Selles-sur-Cher (FR); Picoux, Claude, 41130 Selles-sur-Cher (FR); Barrege, Jean-Pierre, 41400 Chissay en Touraine (FR); Danielou, Yves, 41350 Saint Gervais La Foret (FR)
(74) Mandataire: Habasque, Etienne J. Jean-François

(56) Documents cités:
- WO-A-96/08615
- FR-A- 2 731 732
- PATENT ABSTRACTS OF JAPAN vol. 1997, no. 09, 30 septembre 1997 (1997-09-30) -& JP 09 112528 A (NIFCO INC), 2 mai 1997 (1997-05-02)

## Description

La présente invention concerne un ensemble sanitaire comportant deux parties, à savoir un réservoir de chasse d'eau et une cuvette de toilettes, munies de moyens de fixation de l'une à l'autre.

On connaît de tels ensembles sanitaires dans lesquels lesdits moyens de fixation comprennent des vis, des rondelles, des écrous ou papillons et des organes d'étanchéité.

Lors de l'installation de l'ensemble sanitaire, l'installateur doit intervenir à l'arrière et/ou sous la cuvette pour fixer l'ensemble sanitaire en procédant au vissage en aveugle d'écrous ou papillons, sous la partie supérieure de la cuvette, ledit vissage s'effectuant sur des vis solidaires du réservoir, ces dernières pénétrant dans des trous percés dans la partie supérieure de la cuvette.

De même, lors de l'entretien courant des chasses d'eau, il est parfois nécessaire de désolidariser le réservoir de la cuvette, en particulier pour un remplacement de mécanisme de chasse d'eau, puis de fixer de nouveau le réservoir sur la cuvette après entretien. Ces opérations de désolidarisation et de fixation nécessitent encore de procéder au dévissage ou vissage en aveugle d'écrous ou papillons sur les vis desdits moyens de fixation.

De plus, un local où est installé un ensemble sanitaire est en général exigu, ainsi que l'espace disponible pour l'accès auxdits moyens de fixation, rendant ainsi les opérations de fixation et de désolidarisation difficiles.

JP 09 112528 décrit un moyen de fixation d'un siège sur des toilettes.

WO 96 08615 décrit des toilettes comportant un réservoir de chasse d'eau comprenant un réservoir intérieur et un cache extérieur.

FR-A-2 731 732 décrit des moyens de fixation d'un réservoir interne à l'intérieur d'un réservoir principal d'un ensemble sanitaire.

L'invention vise a remédier aux inconvénients des ensembles sanitaires classiques en créant un ensemble sanitaire conçu pour faciliter et accélérer les opérations de fixation et de désolidarisation mutuelles du réservoir et de la cuvette.

L'invention a donc pour objet un ensemble sanitaire conforme à la revendication 1.

Un ensemble sanitaire selon l'invention permet de la sorte de commander lesdits moyens de fixation soit par simple pression, sans nécessiter de vissage, pour une opération de fixation, soit par simple traction, sans nécessiter de dévissage, pour une opération de désolidarisation.

L'ensemble sanitaire selon l'invention peut en outre comporter une ou plusieurs des caractéristiques des revendications dépendantes.

L'invention sera mieux comprise à l'aide de la description qui va suivre, donnée uniquement à titre d'exemple et faite en se référant aux dessins annexés sur lesquels :
- la figure 1 est une vue éclatée en perspective d'un ensemble sanitaire selon l'invention ;
- la figure 2 est une vue de dessous du réservoir, selon la flèche Il de la figure 1 ;
- la figure 3 est une vue partielle en coupe au niveau de l'organe d'étanchéité à lèvres de l'ensemble sanitaire avant assemblage ; et
- la figure 4 est une vue en coupe de l'ensemble sanitaire assemblé, selon la ligne IV-IV de la figure 1.

L'ensemble sanitaire représenté à la figure 1 selon un mode de réalisation préféré de l'invention comprend un réservoir 2 de chasse d'eau à couvercle 3, au fond duquel est percé un trou 4. Ce trou a un diamètre légèrement supérieur au diamètre du culot 6 d'une embase de soupape 8 cylindrique d'un mécanisme de chasse d'eau, mais inférieur au diamètre de la partie supérieure de l'embase 8, ledit mécanisme n'étant pas décrit ici. Un organe d'étanchéité 10 annulaire est placé autour du culot 6 entre la partie supérieure de l'embase 8 et le fond 9 du réservoir 2.

Une plaque 12, avantageusement choisie dans un matériau rigide tel que de l'acier inoxydable, est percée en son centre d'un trou 14 de diamètre légèrement supérieur au diamètre du culot 6 et sensiblement égal au diamètre du trou 4.

Cette plaque 12 vient se placer sous le fond du réservoir 2 en faisant coïncider les axes des trous 4 et 14. De plus, les dimensions de la plaque 12 sont inférieures aux dimensions de ce fond.

La liaison de la plaque 12 et du réservoir 2 est assurée par vissage d'un écrou 16 de serrage sur le culot 6, l'écrou 16 comportant en outre une partie 18 inférieure formant un prolongement cylindrique creux d'évacuation d'eau à paroi extérieure lisse. L'étanchéité est assurée par écrasement de l'organe d'étanchéité 10 annulaire entre la partie supérieure de l'embase 8 et le fond du réservoir 2, ainsi que, éventuellement, par écrasement de deux joints d'étanchéité plats 20 et 22 annulaires, placés respectivement entre le réservoir 2 et la plaque 12 d'une part, entre la plaque 12 et l'écrou 16 d'autre part, autour du culot 6.

La plaque 12 comporte quatre languettes 24 disposées à ses quatre angles, sur lesquelles s'enfilent les têtes 26 carrées creuses, c'est-à-dire traversées par un passage horizontal, de chevilles 28 annelées, de préférence en matière plastique. Sur deux côtés opposés, la plaque 12 comporte en outre deux encoches 30 parallèles aux languettes 24, destinées à recevoir des vis 32 à collet carré 31. Six évidements 33 représentés à la figure 2 sont prévus sous le fond du réservoir 2 pour recevoir avec jeu les têtes des chevilles 28 de fixation et les têtes des vis 32. Ces évidements se trouvent au-dessus des languettes 24 et des encoches 30 après liaison de la plaque 12 et du réservoir 2, afin de permettre aux chevilles 28, respectivement aux vis 32, de coulisser le long des languettes 24, respectivement des encoches 30.

L'ensemble sanitaire comprend également une cuvette 34 de toilettes. Celle-ci comporte dans sa partie supérieure un trou 36 de diamètre nettement supérieur à celui de la partie inférieure 18 de l'écrou 16, cette dernière étant destinée à pénétrer dans le trou 36. Afin d'assurer l'étanchéité entre ladite partie 18 et le trou 36, un joint d'étanchéité à lèvres 37 cylindrique, réalisé en matériau souple tel que du caoutchouc, est placé autour de la partie 18 comme représenté à la figure 3. Les lèvres 38 sont des collerettes circulaires de diamètre supérieur au diamètre du trou 36. Le serrage du joint 37 sur la partie 18 est assuré par un jeu légèrement négatif entre leurs diamètres intérieur et extérieur respectifs, et son positionnement axial par une collerette intérieure 39 qui vient buter contre la tranche d'extrémité inférieure du prolongement 18 de l'écrou 16.

La cuvette 34 comporte également, dans sa plage arrière 40, quatre trous 41 dont le diamètre est inférieur au diamètre maximal des chevilles 28 afin de permettre un emboîtement des chevilles 28 dans les trous 41 avec frottement.

La plage 40 de la cuvette comporte aussi deux trous 42 de diamètre supérieur au diamètre des vis 32 afin de permettre, après fixation, le vissage d'écrous 44 (ou, en variante, de papillons) sur les vis 32 en accédant sous la plage 40.

Avant de procéder à la fixation du réservoir 2 sur la cuvette 34, la plaque 12 est fixée de façon amovible au réservoir 2, sous le fond de celui-ci, les chevilles et les vis ayant été au préalable placées respectivement sur les languettes 24 et dans les encoches 30 par coulissement respectivement de leur tête creuse 26 et de leur collet carré 31. Puis, on enfile le joint d'étanchéité 37 autour de la partie cylindrique 18 de l'écrou 16, pour constituer alors un premier équipage solidaire du réservoir 2.

L'opération de fixation est alors très simple : on amène le réservoir équipé comme décrit plus haut au-dessus de la plage 40 de la cuvette, en mettant en correspondance l'axe de l'écrou 16 et celui du trou 36, et en plaçant les chevilles 28 et les vis 32 respectivement face aux trous 41 et aux trous 42. Il suffit alors d'appuyer sur le réservoir 2 verticalement de haut en bas. Le centrage est assuré automatiquement par pénétration du joint 37 dans le trou 36, les lèvres 38 fléchissant vers le haut comme représenté à la figure 4. La fixation est assurée par la pénétration avec frottement des chevilles annelées 28 dans les trous 41, comme représenté à la figure 4. Le positionnement final du réservoir sur la cuvette est obtenu lorsque le fond du réservoir entre en contact avec un rebord périphérique 46 entourant la plage arrière 40 de la cuvette. La hauteur du rebord 46 est suffisante pour rendre invisibles les éléments constituant lesdits moyens de liaison de la plaque au réservoir et de fixation du réservoir sur la cuvette.

Lorsque le réservoir est ainsi fixé sur la cuvette 34, il est possible, mais non nécessaire, d'assurer une fixation complémentaire du réservoir par vissage des écrous 44 sur les vis 32, en accédant sous la plage arrière de la cuvette. Bien entendu, si ce vissage est jugé non nécessaire, on peut se passer totalement des vis 32.

L'opération de désolidarisation du réservoir 2 et de la cuvette 34 est également très simple : en l'absence d'écrous 44 bloquant la fixation, ou après dévissage de ces écrous, il suffit de tirer sur le réservoir verticalement de bas en haut, pour extraire par frottement les chevilles 28 des trous 41.

Il apparaît donc clairement que l'invention, illustrée d'un exemple de mode de réalisation décrit précédemment, permet de créer un ensemble sanitaire dont les opérations de fixation et de désolidarisation du réservoir et de la cuvette sont simples et rapides, tout en préservant les sécurités hydrauliques et la rigidité de l'ensemble sanitaire.

## Revendications

1. Ensemble sanitaire comportant une première et une seconde parties munies de moyens de fixation de l'une à l'autre, la première partie étant un réservoir de chasse d'eau (2) et la seconde partie étant une cuvette de toilettes (34), lesdits moyens de fixation comprenant des éléments mâles solidaires d'une desdites parties et des éléments femelles solidaires de l'autre partie, les éléments mâles s'emboîtant dans les éléments femelles avec frottement, **caractérisé en ce que** les éléments mâles ont un diamètre maximal supérieur à celui des éléments femelles afin de permettre la pénétration avec frottement des éléments mâles dans les éléments femelles pour assurer la fixation.

2. Ensemble sanitaire selon la revendication 1, **caractérisé en ce que** les éléments mâles sont des chevilles annelées (28) en matière plastique.

3. Ensemble sanitaire selon l'une quelconque des revendications 1 à 2, **caractérisé en ce que** les éléments femelles sont des trous (41) prévus dans au moins l'une desdites parties, notamment dans la cuvette (34).

4. Ensemble sanitaire selon l'une quelconque des revendications 1 à 3, **caractérisé en ce que** tous les éléments mâles sont solidaires de l'une desdites parties, notamment du réservoir (2).

5. Ensemble sanitaire selon l'une quelconque des revendications 1 à 4, **caractérisé en ce que** lesdits moyens de fixation comprennent une plaque (12) munie de moyens de liaison à une première desdites parties, des chevilles (28) à tête (26) adaptées pour être positionnées de façon réglable sur la plaque avec la tête retenue par celle-ci, et des trous (41) de l'autre desdites parties, adaptés pour recevoir à frottement la tige des chevilles (28).

6. Ensemble sanitaire selon la revendication 5, **caractérisé en ce que** la plaque (12) comporte au moins deux languettes (24), et **en ce que** les chevilles (28) comportent une tête creuse (26) adaptée pour s'enfiler sur ces languettes (24).

7. Ensemble sanitaire selon la revendication 5 ou 6, **caractérisé en ce que** la plaque (12) comporte en outre au moins deux lumières (30) oblongues destinées à recevoir de façon réglable des vis (32) de fixation complémentaire desdites parties l'une à l'autre.

8. Ensemble sanitaire selon l'une quelconque des revendications 5 à 7, **caractérisé en ce que** lesdits moyens de liaison de la plaque (12) comprennent un écrou (16) comportant un prolongement cylindrique (18) creux d'évacuation d'eau qui pénètre dans un orifice (36) de ladite autre partie, et un organe d'étanchéité à lèvres annulaires (37) placé autour de ce prolongement.

## Patentansprüche

1. Sanitäre Einheit umfassend ein erstes und ein zweites Teil, die mit Mitteln zur Befestigung aneinander versehen sind, wobei das erste Teil ein Vorratsbehältnis einer Spülung (2) ist und das zweite Teil eine Toilettenschüssel (34) ist, wobei die genannten Mittel zur Befestigung männliche Elemente umfassen, die mit einem der beiden Teile verbunden sind und weibliche Elemente, die mit dem anderen Teil verbunden sind, wobei die männlichen Elemente von den weiblichen Elementen unter Reibung aufgenommen sind, **dadurch gekennzeichnet, dass** die männlichen Elemente einen maximalen Durchmesser aufweisen, der größer ist als derjenige der weiblichen Elemente, um das Eindringen unter Reibschluss der männlichen Elemente in die weiblichen Elemente zu Ermöglichen und so die Befestigung zu Gewährleisten.

2. Sanitäre Einheit nach Anspruch 1, **dadurch gekennzeichnet, dass** die männlichen Elemente ringförmige Dübel (28) aus Kunststoff sind.

3. Sanitäre Einheit nach einem der Ansprüche 1 oder 2, **dadurch gekennzeichnet, dass** die weiblichen Elemente Löcher (41) sind, die in mindestens einem der beiden genannten Teile vorgesehen sind, insbesondere in der Toilettenschüssel (34),

4. Sanitäre Einheit nach einem der Ansprüche 1 bis 3, **dadurch gekennzeichnet, dass** alle männlichen Elemente mit einem der beiden genannten Teile verbunden sind, insbesondere mit dem Vorratsbehältnis (2).

5. Sanitäre Einheit nach einem der Ansprüche 1 bis 4, **dadurch gekennzeichnet, dass** die genannten Befestigungsmittel eine Platte (12) umfassen die mit Mitteln zur Verbindung mit einem ersten der genannten Teile versehen ist, wobei Dübel (28) mit Kopf (26) so ausgebildet sind, dass sie in einstellbarer Form auf der Platte positioniert werden können, wobei deren Kopf von dieser zurückgehalten wird, und wobei Löcher (41) des anderen der beiden Teile so ausgebildet sind, dass sie unter Reibschluss den Schaft der Dübel (28) aufnehmen.

6. Sanitäre Einheit nach Anspruch 5, **dadurch gekennzeichnet, dass** die Platte (12) mindestens zwei Zungen (24) aufweist, und dass die Dübel (28) einen hohlen Kopf (26) aufweisen, gceignet, sich auf den Zungen (24) einzufädeln.

7. Sanitäre Einheit nach Anspruch 5 oder 6, **dadurch gekennzeichnet, dass** die Platte (12) außerdem mindestens zwei langgestreckte Schlitze (30) aufweist, die dazu bestimmt sind, in einstellbarer Form komplementäre Befestigungsschrauben (32) zur Befestigung des einen Teils an dem anderen Teil aufzunehmen.

8. Sanitäre Einheit nach einem der Ansprüche 5 bis 7, **dadurch gekennzeichnet, dass** die genannten Verbindungsmittel der Platte (12) eine Mutter (16) umfassen, die eine zylindrische hohle Verlängerung (18) zum Ablassen von Wasser aufweist, die in eine Öffnung (36) des genannten anderen Teils eindringt, sowie ein Organ zur Abdichtung mit ringförmigen Lippen (37), welches um diese Verlängerung herum angeordnet ist.

## Claims

1. Sanitary assembly comprising a first and a second part equipped with means for fixing the one to the other, the first part being a cistern (2) and the second part being a toilet flowl (34), said fixing means comprising male elements integrally formed in one of the said parts and female elements integrally formed in the other part, the male elements fitting into the female elements with friction, **characterised in that** the male elements have a maximum diameter greater than that of the female elements in order to permit the penetration with friction of the male elements into the female elements to ensure the fixing.

2. Sanitary assembly according to claim 1, **characterised in that** the male elements are ribbed pins (28) formed from plastics material.

3. Sanitary assembly according to any one of claims 1 to 2, **characterised in that** the female elements are holes (41) provided in at least one of the said parts, especially in the bowl (34).

4. Sanitary assembly according to any one of claims 1 to 3, **characterised in that** all the male elements are integrally formed in one of the said parts, especially in the cistern (2).

5. sanitary assembly according to any one of claims 1 to 4, **characterised in that** said fixing means comprise a plate (12) equipped with means for linking to a first of said parts, pins (28) with heads (26), each pin being adapted to be positioned in an adjustable manner on the plate with its head held .by the letter, and holes (41) in the other of said parts, these holes being adapted to receive as a friction-fit the shanks of the pins (26) -

6. Sanitary assembly according to claim 5 , **characterised in that** the plate (12) includes at least two tongues (24) and **in that** the pins (28) include a hollow head (26) adapted to thread onto these tongues (24).

7. Sanitary assembly according to claim 5 or 6, **characterised in that** the plate (12) also includes at least two oblong slots (30) intended to receive in an adjustable manner screws (32) for additionally fixing said parts to each other.

8. Sanitary assembly according to any one of claims 5 to 7, **characterised in that** said linking means of the plate (12) include a nut (16), which has a hollow cylindrical extension (18) for water evacuation which penetrates into an opening (36) in said other part, and a sealing member with annular lips (37) placed around this extension.
